# EUROPÄISCHE PATENTSCHRIFT

(11) **EP 0 090 064 B1**
(45) Veröffentlichungstag und Bekanntmachung des Hinweises auf die Patenterteilung: **28.05.1986**
(21) Anmeldenummer: 82102659.8
(22) Anmeldetag: 30.03.1982
(51) Int. Cl.: B26D 7/22, B26D 7/12

(54) **Aufschnittschneidemaschine mit einem Schleifzeug für das rotierende Rundmesser**
Slicing machine with a sharpening device for the circular knive
Trancheuse ayant un dispositif d'affûtage pour le couteau circulaire

(43) Veröffentlichungstag der Anmeldung: 05.10.1983
(73) Patentinhaber: MAATSCHAPPIJ VAN BERKEL'S PATENT N.V., NL-3029 BR Rotterdam (NL)
(72) Erfinder: Escher, Robert T., NL-2287 VS Rijswejk (NL)
(74) Vertreter: Buse, Karl Georg, Dipl.-Phys.

## Beschreibung

Die Erfindung bezieht sich auf eine Aufschnittschneidemaschine der im Oberbegriff des Anspruches 1 angegebenen Art.

Bei einer Aufschnittmaschine dieser Art gemäß der nicht von veröffentlichten IT-23321A/81 ist die Schutzhaube über eine annähernd parallel zur Ebene des Rundmessers verlaufende Schwenkachse mit dem Gestell der Maschine schwenkbar verbunden. Wird auf die Schutzhaube seitlich Druck ausgeübt, so gelangt das Schleifzeug aus einer Ruhelage, in der es in freiem Abstand zum Rundmesser angeordnet ist, in eine Schleiflage, in der das Schleifzeug am rotierenden Messer schleifwirksam ist. Durch Anschläge und Federglieder wird die Schutzhaube, wenn kein Druck ausgeübt wird, in der neutralen Ruhelage gehalten.

Diese Bedienung des Schleifzeugs ist zwar einfach, doch ergibt sich der Nachteil, daß man zum Reinigen des Schleifzeugs die Haube abnehmen muß. Dann ist nämlich die Schneidkante des Rundmessers unbedeckt und kann bei Unachtsamkeit leicht zu Verletzungen führen.

Bei einer Aufschnittmaschine anderer Art (US-A-3 958 478) ist es bekannt, die Schutzhaube über Kulissenführungen parallenbeweglich mit dem Gestell in der Maschine zu verbinden. Das Schleifzeug wird aus einer abgesenkten sowie entfernten Position zur Schneidkante des Rundmessers in eine angehobene, die Schneidkante berührende Lage überführt. Diese Führungen sind aufwendig und kostspielig. Zu Reinigungszwecken muß auch hier die Haube entfernt werden, womit die Schneidkante des Rundmessers ungeschützt bleibt.

Der Erfindung liegt die Aufgabe zugrunde, eine einfache Aufschnittmaschine der im Oberbegriff des Anspruches 1 genannten Art zu entwickeln, die sich bequem reinigen läßt und Verletzungen durch das Rundmesser ausschließt. Dies wird erfindungsgemäß durch die im Kennzeichen des Anspruches 1 angeführten Maßnahmen erreicht, denen folgende besondere Bedeutung zukommt :

Zum Reinigen der Schutzhaube genügt es, den zur Halterung des Schleifzeugs dienenden Wandteil von der Schutzhaube abzulösen. Die Reinigung des Schleifzeugs erfolgt dann auf bequeme und gründliche Weise außerhalb der Schutzhaube, während die Reinigung des Innenraums der Haube durch die Öffnung erfolgen kann, die nach Entfernen des Wandteils an der Schutzhaube enstanden ist. Verletzungen sind dabei ausgeschlossen, weil die Schneidkante des Rundmessers im Inneren der Schutzhaube durch den Umfangswulst abgedeckt ist. Eine Demontage der Schutzhaube von Gestell der Maschine ist nicht notwendig.

Die Verbindung zwischen dem Wandteil und der Haube kann durch eine Einrenkverbindung erfolgen. Im Montagezustand ist dann nämlich die Kupplungslage zwischen dem Wandteil und der Schutzhaube schon durch die Verbindung selbst gesichert. Diese Ausführung wird man insbesondere dann anwenden, wenn dieser Wandteil als Deckel eine im oberen Bereich der Haube befindliche Öffnung verschließen soll. Die Kupplung zwischen dem die Schleifscheibe tragenden Wandteil und der Haube kann alternativ über eine Schubverbindung erfolgen. Dies ist insbesondere dann vorzuziehen, wenn der ablösbare Wandteil durch eine ganze Seitenwand der Haube gebildet wird.

Der Wandteil ist dann über Gleitelemente schubartig in Führungen an der Decke der Schutzhaube parallel verschiebbar aufgenommen. Die Richtung dieser Schubbewegung für die Montage des Wandteils in der Haube wird zweckmäßigerweise übereinstimmend mit der Richtung der Schwenkbewegung der Haube gewählt, um diese zwischen ihrer Ruhe- und Schleiflage zu überführen. Bedarfsweise können Rasthaltungen zur Sicherung der Montagepositionen des Wandteils vorgesehen sein.

Normalerweise genügt es für die Sicherheit, wenn die Umfassungwulst ein Bestandteil der Schutzhaube ist, doch ist es in manchen Fällen nötig, die Schutzhaube ganz von ihrer Schwenkachse an der Maschine zu lösen, um sonst unzugängliche Stellen reinigen zu können. Es reicht für die Sicherheit in diesen Fällen nicht immer aus, über ein Fühlglied bei abgenommener Haube den Antriebsmotor der Maschine unwirksam zu setzen, denn schon eine ein ruhendes Rundmesser berührende Hand unterliegt der Verletzungsgefahr. Aus diesem Grunde ist es erfindungsgemäß besonders vorteilhaft, den Umfangswulst als eine von der Haube gesonderte Schutzleiste auszubilden, die am Maschinengestell befestigt ist und daher auch bei abgenommener Haube schützend um die Schneidkante des Rundmessers verläuft. Jetzt ist das gesamte Rundmesser im Umfangsbereich abgedeckt. In einem Teilbereich befindet sich im Reinigungsfall eine in ihre Nullstellung gebrachte Dickenplatte, welche im Gebrauchsfall die Scheibendicke des Schnittguts bestimmt. Im ganzen restlichen Umfangsbereich ordnet man nun erfindungsgemäß die Schutzleiste an.

Die Schutzleiste kann noch weitere wichtige Funktionen übernehmen. Sieht man an dem der Schneidkante des Rundmessers zugekehrten Innenrand der Schutzleiste eine Ausformung vor, welche die Schleifscheibe mit ihrem oberen umfangsbereich hintergreift, wenn der das Schleifzeug tragende Wandteil an der Schutzhaube montiert ist, so bildet diese Schutzleiste in Verbindung mit dem das Schleifzeug tragenden Wandteil eine Sperre, die es normalerweise ausschließt, die Schutzhaube von dem Maschinengestell zu lösen. Um dies auszuführen, ist es zunächst erforderlich, den die Schleifscheibe tragenden Wandteil von der Haube zu lösen, was im Falle der erwähnten schubartigen Verbindung ein herausziehen des Wandteils voraus-setzt. Erst dann ist die Schutzleiste vom Schleifstein freigegeben und ermöglicht ein Abheben der Haube. Damit ist sichergestellt, daß nur erfahrene Personen, welche diese Bewegungsfolge kennen, die Haube von der Maschine demontieren können.

Eine weitere Funktion der Schutzleiste kann darin bestehen, als Abstützung für ein Federglied zu dienen, welches die neutrale Ruhelage der Schutzhaube positioniert. Jetzt ist es auch möglich dieses Federglied sehr kostengünstig und narrensicher als zweischenklige Blattfeder auszubilden, welche die klingenförmige Schutzleiste im Montagefall mit ihren Federschenkeln umfaßt. Schließlich kann die Schutzleiste mit Führungsflächen an der Schutzhaube beim Montagevorgang zusammenwirken, welche die ordnungsgemäße Position der Haube am Maschinengestell gewährleisten und eine Beschädigung des Rundmessers verhindern. Dieser Führungsflächen können zugleich Anschläge bilden, die im Montagezustand der Haube mit der Schutzleiste zusammenwirken und zur Begrenzung des Schwenkwinkels dienen, wenn die Haube in Schleiflage zu bringen ist.

Weitere Maßnahmen und Vorteile der Erfindung ergeben sich auch aus den Zeichnungen, der nachfolgenden Beschreibung und den Ansprüchen. In den Zeichnungen ist die Erfindung in mehreren Ausführungsbeispielen dargestellt. Es zeigen :
Figur 1 die perspektivische Ansicht der erfindungsgemäßen Aufschnittschneidemaschine,
Figur 2 eine Querschnittsansicht durch die Schutzhaube der Maschine von Fig. 1,
Figur 3 die Unteransicht der Schutzhaube von Fig. 2 in einer Schnittansicht der Maschine längst der Schnittlinie 111-111 von Fig. 4,
Figur 4 eine Querschnittansicht durch die Schutzhaube längst der Schnittlinie IV-IV von Fig. 3,
Figur 5 eine Seitenansicht einer zweiten Ausführungsform der erfindungsmäßen Aufschnittschneidemaschine im Blickrichtung von der Seite, wo ein das Schneidgut aufnehmender hin- und herbeweglicher Schlitten angeordnet wird, der hier weggelassen wurde und zugleich die Schutzhaube entfernt ist,
Figur 6 die aus entgegengesetzer Richtung sich ergebende Seitenansicht der Maschine von Fig. 5 mit abgenommener Schutzhaube, die in ihre Bestandteile zerlegt ist,
Figur 7 die Unteransicht auf die Schutzhaube von Fig. 6 in zusammengebautem Zustand,
Figur 8 eine Querschnittansicht durch die Haube längst der Schnittlinie VIII-VIII von Fig. 7,
Figur 9 die entsprechende Querschnittansicht durch die Haube von Fig. 7, wobei allerdings die Haube in ihre Bestandteile zerlegt ist,
Figur 10 eine Querschnittansicht durch einen hinteren Teil der Haube, die eine besondere Innenprofilierung zeigt und
Figur 11 die Querschnittansicht durch eine alternative Ausgestaltung einer Schutzleiste im Umfangsbereich des Rundmessers.

Die Aufschnittschneidemaschine 10 umfaßt ein Maschinengestell 11, worin ein Antriebsmotor zur Rotation eines Kreismessers 12 vorgesehen ist. Fig. 1 zeigt die Ansicht auf den Gehäuseteil 13 dieses Antriebsmotors, während auf der gegenüberliegenden Seite der Maschine 10 sich ein nicht näher erkennbarer Schlitten befindet, der zur Aufnahme des Schneidguts dient und der in einer Ebene etwa parallel zum Rundmesser 12 hin- und herbeweglich ist. In einer Ebene parallel zum Rundmesser 12 ist auch noch eine Dickenplatte 14 angeordnet, die durch eine Handhabe 16 in ihrem Parallelabstand bezüglich der Schneidkante 15 des Rundmessers 12 im Sinne des eingezeichneten Doppelpfeils 17 einstellbar ist. Durch diese Einstellung wird die Dicke des abgeschnittenen Guts bestimmt.

Im oberen Bereich der Maschine 10 befindet sich eine Haube 18, die, wie am besten aus Fig. 2 ersichtlich ist einen Rangabschnitt 19 des Rundmessers 12 schützend umgibt. In diesem Ausführungsbeispiel ist die Haube 18 mit einem an ihrem befindlichen Wulst 20 vergesehen, der die Schneidkante 15 des Messers 12 mit einem Abstand umfangsmäßig umschließt. Die Haube 18 dient ferner zur Aufnahme eines Schleifzeugs, das hier aus einer drehbar gelargerten Schleifscheibe 21 und einem Abgratstein 22 besteht. Während der Abgratstein 22 auf der Innenseite der einen Seitenwand 23 der Haube 18 befestigt ist, sitzt die Schleifscheibe 21 mit ihrem Lagerbock 24 an einem besonderen Wandteil 25, der im Montagefall eine Öffnung 26 in der Decke 27 der Haube 18 verschließt. Der Wandteil 25 besteht hier aus einem über eine Handhabe 87 zu bewegenden Deckel 25, der zu seiner Montage eine Einrenkbewegung besonderer Art erforderlich macht.

Zum Ablösen des Deckels 25 muß dieser zunächst im Sinne des in Fig. 2 eingezeichneten Bewegungspfeils 28 gedreht werden, um den oberen Umfangsbereich der Schleifscheibe 21 unter einer Schulter 29 wegzubewegen, die hier durch eine dem Umriß der Schleifscheibe 21 angepaßte Aussparung in dem erwähnten Umfangswulst 20 entstanden ist. Dadurch löst sich eine Rastverbindung 30 zwichen diesem Deckel 25 und dem Rand der Öffnung 26, die z. B. aus einer federbelasteten Kugel bestehen kann. Eine auf der gegenüberliegenden Seite befindliche Nase 31 an diesem Deckel 25 hintergreift den Randbereich der Öffnung 26 und wird am Ende der Drehbewegung 28 schließlich freigegeben. Jetzt ist es möglich, die von der Schulter 29 freigegebene Schleifscheibe 21 durch eine im westentlichen vertikal nach oben gerichtete Bewegung des Deckels 25 durch die Öffnung 26 der Haube ganz herauszuziehen. Die Montage der Schleifscheibe erfolgt natürlich durch eine Bewegungsfolge in umgekehrter Richtung.

In demontiertem Zustand des Deckels 25 können alle fest an ihm angebrachten Bauelemente, insbesondere der Schleifstaub im Bereich der Scheibe 21 außerhalb der Haube 18 entfernt werden. Die übrigen Innenbereiche 32 der Haube 18 können durch die freigelegte Öffnung 26 gereinigt werden, ohne daß die Haube 18 vorher abgenommen werden müßte. Der die Schneidkante 15 des Rundmessers 12 umgebende Wulst 20 schützt die Hand dabei vor Verletzungen.

Die Haube 18 sitzt mit einer Büchse 33 auf einem Achsbolzen 34 und bestimmt die in Fig. 2 strichpunktiert angedeute Schwenkachse 35, um welche die Haube 18 in zwei alternative Schleiflagen verschwenkt werden kann. Die Haube 18 ist aber normalerweise in ihrer aus Fig.2 ersichtlichen Ruhelage durch ein Federglied 36 gehalten, dessen Ausbildung aus den Schnittansichten von Fig. und 4 zu erkennen ist.

Zum Federglied 36 gehört eine im Haubeninneren 32 angeformte Aufnahme 37 für einen Stift 38, der von den Windungen einer Wendelfeder 39 umschlossen ist, deren eines Ende fest an der Aufnahme 37 und deren anderes Ende an einem Block 40 festsitzt, der eine Bohrung 41 zur Längsführung des Stiftendes 38 aufweist. Der Block 40 besitzt schließlich eine quer zu Bohrung 41 verlaufende Öffnung 43 zum Einstecken eines fest mit dem Maschinengestell 11 verbundenen Zapfens 42, der für eine Drehlagerung des Blockes 40 an dieser Stelle sorgt. Die Haube 18 wird mit dem Maschinengestell 11 dadurch montiert, daß einerseits die Büchse 33 und der Achsbolzen 34 und andererseits die Stecköffnung 43 und der Drehzapfen 42 miteinander gekuppelt werden.

Normalerweise ist eine Abnahme der Haube nicht erforderlich, um das Haubeninnere 32 zu säubern, wie bereits erwähnt wurde. Zur weiteren Sicherheit ist es aber möglich einen in Fig. 2 angedeuteten Überwachungsschalter 44 vorzusehen, der in einem Sicherungsstromkreis angeordnet ist und die Stromversorgung für den Antrieb des Rundmessers 12 unterbricht, wenn die Haube 18 abgenommen ist. Zu diesem Zweck kann in einer Längsbohrung des Achsbolzens 34 ein Steuerstift 45 längsverschieblich aufgenommen sein, der mit seinem einen Ende an einer zu justierzwecken an einem höheneinstellbaren Gewindestift 76 in der Büchse 33 abgestützt ist und mit seinem anderen Ende an einer federnden Zunge 47 anliegt, welche auf einen Tastbetätiger 48 des Schalters 44 einwirkt. Ist die Haube 18 abgenommen, so gibt die Zunge 47 den Tastbetätiger 48 frei, der dann einen Überwachungsschalter 44 in seine « Aus •-Stellung überführt. Der Sicherheitsstromkreis ist unterbrochen. Der Antrieb des Rundmessers 12 kann nicht eingeschaltet werden. Ist dagegen die Haube 18 aufgesetzt, so drückt das Gewicht über den Gewindestift 46 und den Steuerstift 45 auf die Zunge 47, welche den Tastbetätiger 48 in den Schalter 44 eindrückt und dadurch den -Sicherheitsstromkreis schließt. Jetzt kann der Antrieb des Rundmessers 12 eingeschaltet werden.

Die Fig. 5 bis 11 zeigen ein anderes Ausführungsbeispiel einer erfindungsgemäßen Aufschnittschneidemaschine 10', wo, der besseren Übersicht wegen, soweit keine grundsätzlichen Abweichungen vorliegen, die gleichen Bezugszeichen wie im vorausgehenden Ausführungsbeispiel bei der Maschine 10 verwendet worden sind. Insoweit gilt die bisherige Beschreibung.

In Fig. 5 ist eine zentrale D-eckplatte 49, die in der Schnittdarstellung von Fig. 11 zu erkennen ist, entfernt worden, um einen Durchblick auf das Rundmesser 12 und dessen Umgebung zu bekommen. Aus gleichem Grunde ist hier eine Haube 51 entfernt worden. Entlang eines Kreissektors 52 liegt vor der Schneidkante 15 des Rundmessers 12 in einem Spaltabstand 53 eine Endkante 54 der bereits im ersten Ausführungsbeispiel erwähnten Dickenplatte 14. Bei solchen Aufschnittschneidemaschinen ist sichergestellt, daß der bereits erwähnte Schlitten zur Aufnahme des Schneidguts nur dann zu Reinigungszwecken von der Maschine 10' abnehmbar ist, wenn die Dickenplatte 14 auf der Einstellung « Null oder darunter sich befindet, also die Dickenplatte 14 in einer Ebene mit der Schneidkante 15 des Rundmessers 12 angeordnet ist. Daher ist die Messerscheibe bei Reinigungsarbeiten im Bereich dieses Kreissektors 52 abgedeckt. Bei der Erfindung ist nun der gesamte restliche Umfangsbereich 55 des Rundmessers 12 von einer Schutzleiste 50 umgeben, die in diesem Ausführungsbeispiel als eine profilierte Klinge, deren Querschnitt in Fig. 10 zu erkennen ist, ausgebildet ist, die in Form einer Sichel im engen Abstand um die Schneidkante 15 des Messers 12 herumläuft. Diese Schutzleiste 50 erstreckt sich somit auch in dem zur Aufnahme der Haube 51 dienenden oberen Randbereich 56 des Messers 12 gemäß Fig.5. Statt ein Klingenprofil kann die Leiste, wie die Leiste 50' im Radialschnitt von Fig. 11 zeigt, auch ein Winkelprofil aufweisen, das nicht nur die Schneidkante 15 umfangsmäßig überdeckt sondern sich über die gegebene axiale Stärke des Rundmesserprofils erstreckt. Der tiefgezogene Schenkel 57 des Winkelprofils verschließt in besonders guter Weise auch einen seitlichen Zugang zur scharfen Schneidkante 15.

Die Schutzleiste 50 beziehungsweise 50' ist fest mit dem Maschinengestell 11 verbunden, was zum Beispiel durch die aus Fig. ersichtliche Lasche 58 zwischen dem Gestell und der Leiste 50 geschieht. Die Haube 51 trägt hier einen Bolzen 59 mit konischem Ende, der, wie Fig. 6 verdeutlicht, in einer am Maschinengestell 11 vorgesehen Büchse 60 einführbar ist und zu Richtzwecken eine Längsnut 61 aufweisen kann, die mit dem Schaftende einer in das Innere der Büchse 60 hereinragenden Schraube 61 oder dergleichen zusammenwirkt. Das Ende des Bolzens 59 ist mit einem verbreiterten Kopf 63 versehen, der eine mit der Längsnut 61 ausgerichteten Lücke 64 zur Durchführung des erwähnten Schaftendes der Schraube 62 aufweist. In jeder anderen Drehstellung schließt es bereits der Kopf 63 aus, den Bolzen 59 in die Büchse 60 einstecken zu können, weil die Stirnfläche des Kopfes 63 an das Schaftende der Schraube 62 stößt. Umgekehrt ist auch in jeder anderen Drehstellung der Haube 51 ein Vorbeiführen des Kopfes 63 am Schaftende der Schraube 62 nicht möglich, weil dieses Schaftende an die Innenschulter des Kopfes 63 stoßen wird. In vollem Einsteckzustand des Bolzens 59 gelangt das Schaftende der Schraube 62 schließlich in eine Erweiterung 65 am Oberende der Längsnut 61, wodurch eine begrenzte Verschwenkung der Haube 51 um die strichpunktiert in Fig.6 angedeutete Schwenkachse 35 in ähnlicher Weise möglich ist, wie im ersten Ausführungsbeispiel der Maschine 10 erkennbar. An dem der Schwenkachse 35 abgekehrten Ende der Haube 51 befindet sich ein Federglied, das im vorliegenden Fall aus einer zweischenkeligen Blattfeder 66 besteht, die im Montagezustand der Haube 51 ein Teilstück der Schutzleiste 50 zwischen ihren beiden Schenkeln 67 aufnimmt, wie aus der strichpunktiert in Fig. angedeuteten Position der Schutzleiste 50 zu entnehmen ist. Die Blattfeder 66 stützt sich also beidseitig der Schutzleiste 50 ab und bestimmt dadurch die neutrale Ruhelage der Haube 51, wo beide Elemente 21, 22 des Schleifzeugs gegenüber dem Rundmesser 12 unwirksam sind.

Die wirksame Schleiflage des Schleifzeugs 21, 22 wird im Montagefall der kompletten Haube 51 beziehungsweise 18 in beiden Ausführungsbeispielen der Erfindung durch die gleiche Handbahung erreicht, weshalb dies für beide Maschinen 10, 10' an Hand der Fig. 1 zu verdeutlichen ist. Wird die Haube in Richtung des Pfeils 68 der Fig. 1 gedrückt, so kommt die Schleifscheibe 21 an der Kante 15 des Rundmessers 12 zur Anlage und schärft diese. Um dies auch beim zweiten Ausführungsbeispiel der Maschine 10' erreichen zu können, ist die dortige Schutzleiste 50 mit einer Aussparung 69 versehen, in die der Schleifstein 21 im Montagezustand mit seinem Umriß hineinpaßt. Zugänglich zu Schleifzwecken wäre die Schneidkante 15 des Messers, ohne die Schutzleiste 50 durch solche Aussparungen 69 querschnittsmäßig zu schwächen, wenn die Leiste im Bereich der Schleifscheibe 21 eine Verformung aufweisen würde. Die Bewegung 68 erfolgt gegen die Rückstellwirkung des Federgliedes 36 bei der Maschine 10, wodurch sich die Wendelfeder zwischen dem dortigen Block 40 und der Aufnahme 37 auf dem Stift 38 zusammendrückt. Im Fall der Maschine 10' wird lediglich der betreffende Schenkel 67 der Blattfeder 66 deformiert.

Ist die Schleifarbeit beendet, so kann der Abgratstein 22 des Schleifzeugs wirksam gesetzt werden, wenn die Haube 18 beziehungsweise 51 im Sinne des in Fig. 1 angedeuteten entgegengerichteten Pfeils 70 verschwenkt wird. Jetzt kommt der Abgratstein 22 von der gegenüberliegenden Seite am Rundmesser 12 zur Anlage und entgratet die Schneidkante 15. In diesem Fall entfernt sich im Ausführungsfall der Maschine 10 das in der Aufnahme 37 steckende Ende des Stiftes 30 von dem bei 42 drehgelagerten Block 40, wodurch sich die Wendelfeder 36 längt und das Bestreben hat, sich wieder zusammenzuziehen. Im Ausführungsfall der Maschine 10' wird wiederum nur das eine Schenkelende 67 der Blattfeder 66 durch Abstützung an der Schutzleiste 50 deformiert. Läßt man die Haube 18 beziehungsweise 51 los, so geht diese wieder von selbst aufgrund der Federwirkung bei 36 beziehungsweise 66 in ihre Ausgangstellung der vorerwähnten Ruhelage zurück.

Bei der Maschine 10' ist ein Abnehmen der Haube 51 durch eine den Montagepfeil 71 von Fig.6 entgegengerichtete Bewegung nicht ohne weiteres möglich, weil, wie am besten aus Fig. 7 hervorgeht, die Schleifscheibe 21 die Schutzleiste 50 im Bereich der erwähnten Aussparung 69 hintergreift und daher dort anstößt. Diese Sperre kann nur durch Herausschieben der Schleifscheibe 21 aus dieser Aussparung 69 beseitigt werden, weshalb die Haube 21 hierzu einen besonderen Aufbau zeigt.

Abgesehen von einer Haubenverlängerung 72, die einen Kanal 73 für den Durchtritt des Rundmessers 12 gegen die Dickenplatte 14 zuläßt, hat die Haube 51 einen Rechteckumriß. Fest mit der eigentlichen Haube 51 sind aber außer der Deckwand 74 nur drei Seitenwände 75, 76, 77 verbunden, während die vierte Seitenwand, wie am besten aus Fig.9 hervorgeht, fehlt und stattdessen eine Öffnung 78 aufweist, in welche ein schubartiges Gebilde 80 eingeführt wird. Dieses besteht aus einer Gleitplatte 81, die in unterseitig der Deckwand 74 angebrachten Führungen 82 längsverschiebar aufgenommen wird, und aus einer rechtwinklig dazu verlaufenden Abschlußplatte 79, die bei vollem Einschieben dieses schubartigen Gebildes 80 die fehlende Seitenwand der Haube 51 bildet, wie aus Fig. 8 hervorgeht. An der zwischen den Führungen 82 sichtbarbleibenden Unterseite der Gleitplatte 81 ist der bereits früher erwähnte Lagerbock 24 zur Drehlagerung der Schleifscheibe 21 in einer bestimmten Neigungsposition befestigt. Nach stärkerem Abschliff der Schneidkante 15 des Rundmessers 12 kann durch Lösen einer Schraube 87, die an einer Büchse 88 der Welle 89 angreift, die Längslage der Schleifscheibe 21 nachjustiert werden. In voller Einschiebeposition des Schubs 80 übergreifen die Randbereiche der Abschlußplatte 79 die Umrisse der angrenzenden Seitenwände 75, 77 und der Deckwand 74 der Haube 51 und kommen anschlagartig an den zugehörigenden Kanten 83 zur Anlage, wie aus Fig. 7 und 8 zu entnehmen ist. Durch diese Anschlagwirkung bei 83 ist die Endlage des Schubs 80 und die Endposition der Schleifscheibe 21 fixiert. Die Einschieberichtung 86 des Schubs 80 und die erwähnte Druckausübung 68 zum Verschwenken der Haube 51 in ihre erwähnte Schleiflage haben, wie aus Fig. hervorgeht, die gleiche Richtung. Bei dieser Druckausübung 68 wird die Kraft von der Abschlußplatte 79 auf die anschlagartig daran anstoßenden Kanten 73 der Wände 74, 75, 77 übertragen.

Um die Haube 51 ganz abnehmen zu können, muß der Schub 80 ganz oder teilweise herausgezogen werden, weil dann die Schleifscheibe 21 aus der Aussparung 69 der Schutzleiste 50 herausgelangt. Jetzt kann die Haube 51, entgegen der Richtung der in Fig. 6 gezeigten Montagepfeile 71 emporgehoben werden, bis die Schenkel 67 der Blattfeder 66 den von ihr umfaßten Teil der Schutzleiste 50 freigeben und der Bolzen 59 aus der Büchse 60 im Maschinengestell 11 herausgelangt ist. Sofern dies nicht schon geschehen sein sollte, kann der Schub 80 nun ganz aus der Haube 51 herausgezogen werden, wodurch der Innenraum besonders gut zu reinigen ist. Auch der obere Bereich 56 der Maschine 10', der sonst von der Haube 51 überdeckt ist, kann nun bequem gereinigt werden, wobei die Verletzungsgefahr an der Schneidkante 15 des Messers 12 durch die entlanggeführte Schutzleiste 50 beseitigt ist.

Bei der durch die erwähnten Pfeile 71 angedeuteten Montage der Haube 51 ist in umgekehrter Reihenfolge zu verfahren. Um an der Schutzleiste 50 mit der Scheifscheibe 21 vorbeizukommen, ist der Schub 80 ganz oder teilweise hergezogen. Anstelle oder ergänzend zur erwähnten Führungswirkung durch die Lücke 64 und die Längsnut 61 im Bolzen 59 gegenüber dem ins Buchseninnere 60 weisenden Schaftende der Schraube 62, kann eine Führungswirkung auch noch durch eine Profilierung im Haubeninneren erfolgen, die gemäß Fig. 10 aus einer Innenrippe 84 und der Innenfläche 85 der Seitenwand 76 gebildet ist. Bei der Montage 71 wirkt nämlich die Schutzleiste 50 mit diesen Profilierungen 84, 85 zusammen und wird in den vorgesehenen Raumbereich geleitet. Als weitere Führungsmittel dienen natürlich auch die Enden der Schenkel 67 der Blattfeder 66, wenn diese über die Schutzleiste 50 im Sinne des linken Montagepfeils 71 von Fig. 6 geschoben werden.

Ist die Endlage der Haube 51 erreicht, so wird der Schub 80 ganz hinein geschoben und dadurch die daran sitzende Schleifscheibe 21 in die Aussparung 69 der Schutzleiste 50 eingeführt. Das Ausmaß der Schwenkbewegung der Haube 51 beim Überführen in die beidseitigen Schleiflagen im Sinne der im Zusammenhang mit Fig. 1 schon näher erläuterten Pfeile 68, 70 kann alternativ oder ergänzend zu der bereits oben erwähnten Erweiterung 65 der bolzenseitigen Längsnut 61 auch durch die vorgenannte Innenprofilierung 84, 85 der Haube 51 im Zusammenwirken mit der Schutzleiste 50 erfolgen. Bei dem Verschwenken stößt nämlich die Innenfläche 85 an die Schutzleiste 50 und begrenzt dadurch die Schwenkwinkel der Haube 51.

Zur besseren Sicherung der Einschublage empfielt es sich auch im Ausführungsbeispiel der Fig. 5 bis 10 Rasthaltungen zwischen dem Schub 80 und der Haube 51 vorzusehen. Diese bestehen im vorliegenden Fall aus einer in Fig. 6 angedeuteten federbelasteten Kugel, die in einer Bohrung der Gleitplatte 81 eingelassen ist und im Kupplungsfall mit einer entsprechenden Ausnehmung auf der Innenfläche der Deckwand 74 zusammenwirkt.

## Patentansprüche

1. Aufschnittschneidemaschine (10, 10') mit einem Schleifzeug (21, 22) für das rotierende Rundmesser (12), wobei das Schleifzeug eine drehbar gelagerte Schleifscheibe (21) und gegebenenfalls einen Abgratstein (22) besitzt und im Inneren (32) einer Schutzhaube (18 ; 51) angeordnet ist, die einen Randabschnitt (56) des Rundmessers (12) schützend umschließt, die Schutzhaube (18 ; 51) über eine annähernd parallel zur Ebene des Rundmessers (12) verlaufende Schwenkachse (35) mit dem Gestell (11) der Maschine (10 ; 10') verbunden ist und von einer Ruhelage aus, in der das Schleifzeug (21, 22) in freiem Abstand zum Rundmesser (12) angeordnet ist, in eine Schleiflage verschwenkbar ist, in der das Schleifzeug (21, 22) am rotierenden Rundmesser (12) schleifwirksam angreift, dadurch gekennzeichnet, daß die Schutzhaube (18 ; 51) einen von ihr ablösbaren Wandteil (25 ; 80) aufweist, an dem wenigstens die Schleifscheibe (21) des Schleifzeugs befestigt ist, und dass im Inneren der Schutzhaube (18 ; 51) die Schneidkante (15) des Rundmessers (12) mindestens entlang ihres dort befindlichen Randabschnitts (56) von einem Umfangswulst (20 ; 50 ; 50') umgeben ist.

2. Aufschnittschneidemaschine nach Anspruch 1, dadurch gekennzeichnet, daß der Umfangswulst (20) ein Bestandteil der Schutzhaube (18) ist (Fig. 2).

3. Aufschnittschneidemaschine nach Anspruch 1, dadurch gekennzeichnet, daß der Umfangswulst (20) als eine von der Haube (51) gesonderte Schutzleiste (50 ; 50') ausgebildet ist, die am Maschinengestell (11) befestigt ist und auch bei abgenommener Haube (51) in ihrer Abdeckposition zur Schneidkante (15) des Rundmessers (12) angeordnet bleibt (Fig. 5-11).

4. Aufschnittschneidemaschine nach Anspruch 3, dadurch gekennzeichnet, daß die Schutzleiste (50 ; 50') längs des ganzen restlichen Umfangsbereichs (55) des Rundmessers (12) angeordnet ist, der außerhalb der die Scheibendicke des Schnittguts bestimmenden Dickenplatte (14) liegt.

5. Aufschnittschneidemaschine nach Anspruch 3 oder 4, dadurch gekennzeichnet, daß die Schutzleiste (50 ; 50') an ihrem der Schneidkante (15) des Rundmessers (12) zugekehrten Innenrand eine Ausformung (69) aufweist, welche die Schleifscheibe (21) mit ihrem oberen Umfangsstück hintergreift, wenn der das Schleifzeug tragende Wandteil (80) an der Schutzhaube (51) montiert ist.

6. Aufschnittschneidemaschine nach einem oder mehreren Ansprüchen 3 bis 5, dadurch gekennzeichnet, daß ein die Ruhelage der Schutzhaube (51) positionierendes Federglied, wie eine zweischenkelige (67) Blattfeder (66) sich an der Schutzleiste (50 ; 50') abstützt.

7. Aufschnittschneidemaschine nach einem oder mehreren Ansprüchen 3 bis 6, dadurch gekennzeichnet, daß im Innenraum der Haube (51) seitliche Führungsflächen (84 ; 85) angeordnet sind, die beim Montagevorgang (71) der Haube (51) am Maschinengestell (11) mit der Kontur der Schutzleiste (50 ; 50') ausrichtend zusammenwirken (Fig. 10).

8. Aufschnittschneidemaschine nach Anspruch 7, dadurch gekennzeichnet, daß die Führungsfläche (84, 85), im Montagezustand der Haube (51), mit der Schutzleiste (50; 50') Anschläge zur Begrenzung der Schwenkbewegung (68 ; 70) der Haube (51) bilden.

9. Aufschnittschneidemaschine nach einem oder mehreren Ansprüchen 1 bis 8, dadurch gekennzeichnet, daß der die Schleifscheibe (21) tragende Wandteil (25) über eine Einrenkverbindung in eine insbesondere in der Deckwand (27) der Haube (18) befindlichen Öffnung (26) einkuppelbar ist.

10. Aufschnittschneidemaschine nach einem oder mehreren Ansprüchen 1 bis 8, dadurch gekennzeichnet, daß der die Schleifscheibe (21) trangende Wandteil (80) über eine Schubverbindung (81, 82) eine insbesondere in der Seitenwand der Haube (51) befindliche Öffnung (78) verschließt (79).

11. Aufschnittschneidemaschine nach Anspruch 10, dadurch gekennzeichnet, daß die Öffnung (78) durch Weglassen einer ganzen Seitenwand erzeugt und der die Schleifscheibe tragende Wandteil in Form eines Schubs (80) gestaltet ist, bestehend aus einer im Montagezustand die Seitenwand der Haube bildenden Abschlußplatte (79), und aus einer abgewinkelt dazu ins Haubeninnere ragenden Gleitplatte (81), die in Führungen (82) an der Deckwand (74) der Haube (51) längs-verschiebbar (86) aufgenommen ist.

12. Aufschnittschneidemaschine nach Anspruch 11, dadurch gekennzeichnet, daß die Abschlußplatte (79) die Kanten (83) der angrenzenden Hauben-Wände (74, 75, 76, 77) anschlagartig überdeckt und den Druck (68) der Hand zum Verschwenken der Haube (51) in ihre Schleiflage aufnimmt.

13. Aufschnittschneidemaschine nach einem oder mehreren Ansprüchen 10 bis 12, dadurch gekennzeichnet, daß die Längsverschiebungsrichtung (86) des Schubs (80) mit der Richtung (68) zum Verschwenken der Haube (51) in ihre Schleiflage übereinstimmt.

## Claims

1. A slicing machine (10, 10') including a grinding tool (21, 22) for the rotating circular blade (12) the grinding tool having a pivotally supported grinding disc (21) and, if need be, a trimming stone (22) and being mounted in the inner space (32) of a protective hood (18 ; 51) which protectively encloses an edge portion (56) of the circular blade (12), the protective hood (18; 51) being connected with the frame (11) of the machine (10 ; 10') via a swivel axis (35) extending approximately parallelly to the plane of the circular blade (12) and adapted to be pivoted from a position of rest, in which the grinding tool (21, 22) is spaced free from the circular blade (12), into a grinding position, in which the grinding tool (21, 22) engages at the rotating circular blade (12) with a grinding effect, characterized in that the protective hood (18 ; 51) has a wall portion (25 ; 80) releasable from the hood, to which is secured at least the grinding disc (21) of the grinding tool, and that inside the protective hood (18 ; 51) the cutting edge (15) of the circular blade (12) is surrounded by a circumferential bead (20 ; 50 ; 50') at least alongside its edge portion (56) provided there.

2. A slicing machine as claimed in the claim 1, characterized in that the cirumferential bead (20) is an integral part of the protective hood (18), (Fig. 2).

3. A slicing machine as claimed in the claim 1, characterized in that the circumferential bead (20) is designed as a protective strip (50 ; 50') separate from the hood (51) which is secured to the machine frame (11) and also remains located in its covering position relative to the cutting edge (15) of the circular blade (12), when the hood (51) is removed (Fig. 5-11).

4. A slicing machine as claimed in the claim 3, characterized in that the protective strip (50 ; 50') is arranged alongside the whole remaining circumferential area (55) of the circular blade (12) which is located outside the thickness plate (14) defining the thickness of the slices.

5. A slicing machine as claimed in the claim 3 or 4, characterized in that the protective strip (50 ; 50') is provided as its inner rim facing the cutting edge (15) of the circular blade (12) with a recess (69) which grips behind the grinding disc (21) with its upper peripheral portion, when the wall portion (80) carrying the grinding tool is mounted to the protective hood (51).

6. A slicing machine as claimed in any one or several of the claims 3 to 5, characterized in that a spring element such as a two-legged (67) leaf spring (66) defining the position of rest of the protective hood (51) abuts against the protective strip (50 ; 50').

7. A slicing machine as claimed in any one or several of the claims 3 to 6, characterized in that the inner space of the hood (51) has lateral guide surfaces (84 ; 85) arranged therein which, during assembling (71) of the hood (51) on the machine frame (11), cooperate in an aligning sense with the contour of the protective strip (50 ; 50') (Fig. 10).

8. A slicing machine as claimed in the claim 7, characterized in that the guide surface (84, 85), with hood (51) assembled, together with the protective strip (50 ; 50') provides stops for limitation of the pivotal movement (68 ; 70) of the hood (51).

9. A slicing machine as claimed in any one or several of the claims 1 to 8, characterized in that the wall portion (25) carrying the grinding disc (21) can be coupled into an opening (26) specifically provided in the upper wall (27) of the hood (18) via a coupling connection.

10. A slicing machine as claimed in any one or several of the claims 1 to 8, characterized in that the wall portion (80) carrying the grinding disc (21) closes (79) an opening (78) specifically provided in the side wall of the hood (51) via a sliding connection (80, 82).

11. A slicing machine as claimed in the claim 10, characterized in that the opening (78) is produced by omitting a whole side wall and the wall portion carrying the grinding disc is formed as a slide (80), consisting of a stop plate (79) forming the side wall of the hood when assembled, and of an angled-off slide plate (81) projecting into the hood interior, which is received in guides (82) on the upper wall (74) of the hood (51) for longitudinally sliding movement (86).

12. A slicing machine as claimed in the claim 11, characterized in that the stop plate (79) covers the edges (83) of the adjacent hood walls (74, 75, 76, 77) like a stop and absorbs the pressure of the hand (68) to pivot the hood (51) into its grinding position.

13. A slicing machine as claimed in any one or several of the claims 10 to 12, characterized in that the direction of longitudinal movement (86) of the slide (80) corresponds to the direction (68) of pivoting the hood (51) into its grinding position.

## Revendications

1. Trancheuse (10 ; 10') avec un dispositif d'affûtage (21, 22) pour le couteau circulaire rotatif (12), auquel cas le dispositif d'affûtage une meule de l'aiguisoir (21) et, le cas échéant, une pierre ébavureuse (22), ce dispositif étant disposé à l'intérieur (32) d'un capot de protection (18 ; 51), qui enveloppe, en la protégeant, une portion (56) du bord du couteau circulaire (12) ; le capot protecteur (18 ; 51) est rendu solidaire du bâti (11) de la trancheuse (10 ; 10') par l'intermédiaire d'un axe de pivotement (35) à peu près parallèle au plan du couteau circulaire (12) et au départ d'une position de repos, dans laquelle se trouve le dispositif d'affûtage (21, 22) qui est écarté du couteau circulaire (12), il peut pivoter en position d'affûtage dans laquelle le dispositif d'affutage (21, 22) attaque efficacement la lame circulaire (12) en rotation, caractérisée par le fait que le capot protecteur (18 ; 51) présente un panneau (25 : 80) qui peut s'en détacher, sur lequel à tout le moins la meule (21) de l'aiguisoir est fixée, et par le fait qu'à l'intérieur du capot protecteur (18 ; 51), le bord tranchant (15) du couteau circulaire (12) est entouré d'un bourrelet circonférentiel (20 ; 50 ; 50') tout au moins le long de la portion du bord (56) qui s'y trouve.

2. Trancheuse suivant revendication 1, caractérisée par le fait que le bourrelet (20) est une pièce constitutive du capot protecteur (18) (figure 2).

3. Trancheuse suivant revendication 1, caractérisée par le fait que le bourrelet (20) se présente comme un jonc protecteur (50 ; 50') séparé du capot (51), qui est fixé sur le bâti de la trancheuse (11) et qui, même en cas d'enlèvement du capot (51), demeure dans sa position de protection par rapport à l'arête tranchante (15) du couteau circulaire (12).

4. Trancheuse suivant revendication 3, caractérisée par le fait que le jonc protecteur (50 ; 50') est disposé le long de toute la zone circonférentielle restante (55) du couteau circulaire (12). qui se trouve en dehors de la plaque d'épaisseur (14), qui détermine l'épaisseur des tranches à débiter.

5. Trancheuse suivant revendication 3 ou 4, caractérisée par le fait que le jonc protecteur (50 ; 50') présente sous son bord intérieur orienté vers l'arête tranchante (15) du couteau circulaire (12) un profil (69) qui, avec sa pièce circonférentielle supérieure, accroche la meule (21), de l'aiguisoir, lorsque le panneau (80) supportant le dispositif d'affutage est monté sur le capot protecteur (51).

6. Trancheuse suivant une ou plusieurs revendications 3 à 5 caractérisée par le fait qu'un élément à ressort déterminant la position de repos du capot protecteur (51) s'appuie tel un ressort à lames (66) à deux branches (67) sur le jonc protecteur (50 ; 50').

7. Trancheuse suivant une ou plusieurs revendications 3 à 6 caractérisée par le fait que, dans l'espace intérieur du capot (51), sont ménagées des surfaces (84, 85) latérales de guidage, qui, lors de l'opération de mise en place (71) du capot (51) ont un effet d'alignement (figure 10) sur le bâti de la trancheuse (11) avec le contour du jonc protecteur (50 ; 50').

8. Trancheuse suivant revendication 7 caractérisée par le fait que, le capot (51) se trouvant en place, la surface de guidage (84, 85) forme avec le jonc protecteur (50 ; 50') des butées destinées à limiter le mouvement de pivotement (68 ; 70) du capot (51).

9. Trancheuse suivant une ou plusieurs revendications 1 à 8 caractérisée par le fait que le panneau (25) supportant la meule de l'aiguisoir (21) est embrayable dans un orifice (26) se trouvant tout particulièrement dans la paroi (27) recouvrant le capot (18) par l'intermédiaire d'une connexion à baïonnette.

10. Trancheuse suivant une ou plusieurs revendications 1 à 8 caractérisée par le fait que le panneau (80) supportant la meule de l'aiguisoir (21) obture (79) un orifice (78) ménagé tout particulièrement dans la paroi latérale du capot (51) par l'intermédiaire d'une liaison coulissante (81, 82).

11. Trancheuse suivant revendication 10 caractérisée par le fait que l'orifice (78) est le résultat de l'absence de tout un panneau latéral et que le panneau supportant la meule de l'aiguisoir adopte la forme d'un tiroir (80) constitué d'une plaque terminale (79), qui, à l'état de montage, forme la paroi latérale du capot et d'une plaque coulissante (81) formant équerre, pénétrant à l'intérieur du capot et qui est libre en translation (86) sur la paroi protectrice (74) du capot (51), et ce grâce à des glissières (82).

12. Trancheuse suivant revendication 11 caractérisée par le fait que la plaque terminale (79) recouvre en guise de butée les arêtes (83) des parois de capot avoisinantes (74, 75, 76, 77) et amortit la pression de la main (68) lors du mouvement de pivotement du capot (51).

13. Trancheuse suivant une ou plusieurs revendications 10 à 12 caractérisée par le fait que le sens du déplacement longitudinal (86) du tiroir (80) coïncide avec le sens (68) du mouvement de pivotement du capot (51) dans sa position d'aiguisage.
